# EUROPÄISCHE PATENTANMELDUNG

(11) **EP 4 438 812 A1**
(43) Veröffentlichungstag der Anmeldung: **02.10.2024**
(21) Anmeldenummer: 23165086.2
(22) Anmeldetag: 29.03.2023
(51) Int. Cl.: E01C 19/48, E01C 19/18, E01C 19/42

(54) **ABZIEHKONSTRUKTION FÜR EINEN GEHWEG-, KLEIN- UND FLÄCHENFERTIGER**

(71) Anmelder: HEIDE flaechenfertiger GmbH, 93426 Roding (DE)
(72) Erfinder: Heide, Markus, 93426 Roding (DE)
(74) Vertreter: Limbeck, Achim

(57) **Zusammenfassung**

Abziehkonstruktion (1) für einen Gehweg-, Klein- und Flächenfertiger (2), die mindestens eine erste bohlen-, schild-, stangen- und/oder flächenförmige Abziehbohle (10) umfasst, welche dazu ausgebildet ist, auf einen Untergrund aufgebrachtes Material vorzuverdichten, vorzuverteilen, abzuziehen und/oder zu ebnen, wobei die erste Abziehbohle (10) mindestens ein in Arbeitsrichtung (AR) der Abziehkonstruktion (1) ausgerichtetes Abzugmesser (100) umfasst, wobei durch das Abzugmesser (100) eine Arbeitsebene (AE) der ersten Abziehbohle (10) gebildet ist, wobei die Abziehkonstruktion mindestens eine zweite in Arbeitsrichtung (AR) der ersten Abziehbohle (10) vorgelagerte und von dieser (10) beabstandet angeordnete und im Wesentlichen parallel zu der ersten Abziehbohle (10) ausgerichtete zweite Abziehbohle (11) umfasst, dessen durch die zweite Abziehbohle (11) gebildete Arbeitsebene (AZ) unterhalb der Arbeitsebene (AE) der ersten Abziehbohle (10) angeordnet und/oder anordbar ist.

## Beschreibung

### Technisches Gebiet

Die vorliegende Erfindung betrifft eine Abziehkonstruktion für einen Gehweg-, Klein- und Flächenfertiger gemäß dem Oberbegriff des Patentanspruchs 1.

### Stand der Technik

Aus dem Stand der Technik sind Abziehkonstruktionen für Gehweg-, Klein- und Flächenfertiger bekannt. Diese Abziehkonstruktionen umfassen in der Regel eine bohlen-, schild-, stangen- und/oder flächenförmige Abziehbohle, die dazu ausgebildet ist, auf einen Untergrund aufgebrachtes Material vorzuverdichten, vorzuverteilen, abzuziehen und/oder zu ebnen. Eine solche Abziehbohe weist dabei regelmäßig ein in Arbeitsrichtung der Abziehkonstruktion ausgerichtetes Abzugmesser auf, durch das eine Arbeitsebene der Abziehbohle gebildet ist.

Nachteilig bei solchen Abziehkonstruktionen ist, dass diese aktuelle mit nur einer einzigen Abziehbohle für den Abzug von Schüttgütern auf Flächen ausgerüstet sind. Es ist dadurch ein mehrmaliges Abziehen der Flächen (Arbeitsebene) in zwei oder gar mehreren Durchgängen bis zur gewünschten Soll-Höhe und ausreichender Qualität des fertigen Planums notwendig. Dies bedingt eine hohe Bearbeitungszeit und Toleranzen am zu bearbeitenden Planum.

### Darstellung der Erfindung

Der vorliegenden Erfindung liegt die Aufgabe zugrunde, die vorgenannten Nachteile zu beseitigen und eine Abziehkonstruktion zu schaffen, welche es erlaubt, das auf einen Untergrund aufgebrachte Material mit möglichst geringem Arbeits- und Zeitaufwand vorzuverdichten, vorzuverteilen, abzuziehen und/oder zu ebnen.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen der erfindungsgemäßen Abziehkonstruktion sind in den abhängigen Unteransprüchen angegeben.

### Kurzbeschreibung der Zeichnungen

Weitere Ziele, Merkmale, Vorteile und Anwendungsmöglichkeiten der erfindungsgemäßen Abziehkonstruktion ergeben sich aus der nachfolgenden Beschreibung eines Ausführungsbeispiels anhand der Zeichnungen.

In den Zeichnungen zeigen
Fig. 1 die erfindungsgemäße Abziehkonstruktion in einer vorteilhaften Ausführungsform in einer perspektivischen Ansicht;
Fig. 2 die erfindungsgemäße Abziehkonstruktion an einem Gehweg-, Klein- und Flächenfertiger wie in Fig. 1 in der Seitenansicht;
Fig. 3 die zweite Abziehbohle in einer perspektivischen Ansicht.

### Ausführung der Erfindung

Wie aus Fig. 1 ersichtlich, umfasst die erfindungsgemäße Abziehkonstruktion 1 für einen Gehweg-, Klein- und Flächenfertiger 2 mindestens eine erste bohlen-, schild-, stangen- und/oder flächenförmige Abziehbohle 10, welche dazu ausgebildet ist, auf einen Untergrund aufgebrachtes Material vorzuverdichten, vorzuverteilen, abzuziehen und/oder zu ebnen. Die erste Abziehbohe 10 (sog. Hauptbohle) umfasst mindestens ein in Arbeitsrichtung AR der Abziehkonstruktion 1 ausgerichtetes Abzugmesser 100, durch das 100 eine Arbeitsebene AE der ersten Abziehbohle 10 gebildet ist.

Die Abziehkonstruktion 1 ist erfindungsgemäß dadurch gekennzeichnet, dass mindestens eine zweite in Arbeitsrichtung AR der ersten Abziehbohle 10 vorgelagerte und von dieser 10 beabstandet angeordnete und im Wesentlichen parallel zu der ersten Abziehbohle 10 ausgerichtete zweite Abziehbohle 11 (bspw. eine Vorabzugs-Rohrbohle) umfasst, dessen durch die zweite Abziehbohle 11 gebildete Arbeitsebene AZ unterhalb der (unteren) Arbeitsebene AE der ersten Abziehbohle 10 angeordnet und/oder anordbar ist.

Als im Wesentlichen parallel sei vorliegend eine zweite Abziehbohle 11 verstanden, deren Längsachse LZA im Mittel weniger als **15°** von der Längsachse LEA der ersten Abziehbohle 10 abweicht.

Die Vorschaltung einer zweiten Abziehbohle 11 wertet in Verbindung mit der ersten Abzugsbohle 10 die Abziehkonstruktion 1 zu einem extrem leistungsfähigen Doppel- oder Dualbohlen-System auf.

Die zweite Abziehbohle 11 gleicht vorab durch eine Zwangs-Verfüllung von Löchern und Vertiefungen unebener Flächen und schwankende Untergründe vor dem eigentlichen finalen Abzug mit dem Abziehmesser 100 der ersten Abziehbohle 10 aus, was ein zweites Abfahren der Flächen überflüssig macht.

Die Vorteile der Erfindung sind eine signifikante Erhöhung von Arbeitsgeschwindigkeit und eine Reduzierung des Mittelwertes/Toleranzen auf ein Minimum. Durch den Einbau - praktisch zweier Einbauschichten in einem Arbeitsgang ist auch mit einer enormen Zeitersparnis zu rechnen.

In einer ganz besonders vorteilhaften Ausführungsform der Erfindung ist die zweite Abziehbohle 11 an der Abziehkonstruktion 1 höhenverstellbar aufgenommen. Hierzu kann an der Abziehkonstruktion 1 vorzugsweise ein Höhenverstellelement 110 oder eine Führung vorgesehen sein, an der die die zweite Abziehbohle 11 und/oder deren Halteorgane 111 höhenverstellbar angeordnet oder ausgebildet sind.

Eine weitere vorteilhafte Ausführungsform der Erfindung sieht gemäß den Fign. 1 und 2 vor, dass die zweite Abziehbohle 11 an der Abziehkonstruktion 1 in und entgegen die Arbeitsrichtung AR schwenkbar aufgenommen ist. Hierzu kann die zweite Abziehbohle 11 vorzugsweise mit ihren (nach oben ragenden) Halteorganen 111 an Halterungen der Abziehkonstruktion 1 dreh-, schwenk- oder kippbeweglich befestigt sein.

Eine weitere vorteilhafte Ausführungsform der Erfindung sieht vor, dass die zweite - in dieser Ausführung schwenkbar aufgenommene - Abziehbohle 11 an der Abziehkonstruktion 1 mittels mindestens einem in Arbeitsrichtung AR von zweiten Abziehbohle 11 beabstandet befestigten seil-, ketten- oder bandartigen Befestigungsmittel 12 in einer definierten Position fixiert ist.

In einer weiteren ganz besonders bevorzugten Ausführungsform der Erfindung umfasst die Abziehkonstruktion 1 mindestens eine Einrichtung 13 zur Erzeugung einer Vibration oder einer Schwingung, mittels der die zweite Abziehbohle 11 an der Abziehkonstruktion 1 in mindestens eine quer zur Längsachse LZA der zweiten Abziehbohle 11 ausgerichtete Vibration oder Schwingung versetzbar ist.

Eine solche Einrichtung 13 kann pneumatisch oder hydraulisch ausgebildet Mittel zur Erzeugung einer Vibration oder einer Schwingung umfassen. Es ist aber auch möglich, dass die Einrichtung 13 mindestens einen elektrischen Antrieb zur Erzeugung einer Vibration oder einer Schwingung umfasst.

In einer weiteren Ausführungsform der Erfindung ist gemäß Fig. 3 an der zweiten Abziehbohle 11 ein Montagebehältnis 130 für eine - vorzugsweise hydraulische - Einrichtung 13 vorgesehen.

Ein weiterer Aspekt der Erfindung sieht vor, dass an den Halteorganen 111 Halteblöcke 112 zur - möglichst effektiven - Reduktion der Schwingungen zum Fahrerstand angeordnet sind.

Überdies können an der zweiten Abziehbohle 11 reversibel angeordnete Verlängerungen 113 für eine Verbreiterung der Arbeitsfläche vorgesehen sein. Diese können beispielweise ansteckbar, anschraubbar oder auf sonstige Weise reversibel an einer oder an beiden Seiten der zweiten Abziebohle 11 anordbar ausgeführt sein.

### Liste der Bezugsziffern

- 1: Abziehkonstruktion
- 2: Gehweg-, Klein- und Flächenfertiger
- 10: erste Abziehbohe (Hauptbohle)
- 11: zweite Abziehbohe (Vorabszugs-Rohrbohle)
- 12: seil-, ketten- oder bandartiges Befestigungsmittel
- 13: Einrichtung zur Erzeugung einer Vibration oder einer Schwingung
- 100: Abzugmesser der ersten Abziehbohle
- 110: Höhenverstellelement der zweiten Abziehbohle
- 111: Halteorgane der zweiten Abziehbohle
- 112: Halteblöcke zur Reduktion der Schwingungen zum Fahrerstand
- 113: reversibel angeordnete Verlängerungen der zweiten Abziehbohle für eine Verbreiterung der Arbeitsfläche
- 130: Montagebehältnis für eine hydraulische Einrichtung
- AE: Arbeitsebene der ersten Abziehbohle
- AR: Arbeitsrichtung
- AZ: Arbeitsebene der zweiten Abziehbohle
- LEA: Längsachse der ersten Abziehbohle
- LZA: Längsachse der zweiten Abziehbohle

## Patentansprüche

1. Abziehkonstruktion (1) für einen Gehweg-, Klein- und Flächenfertiger (2), die mindestens eine erste bohlen-, schild-, stangen- und/oder flächenförmige Abziehbohle (10) umfasst, welche dazu ausgebildet ist, auf einen Untergrund aufgebrachtes Material vorzuverdichten, vorzuverteilen, abzuziehen und/oder zu ebnen, wobei die erste Abziehbohle (10) mindestens ein in Arbeitsrichtung (AR) der Abziehkonstruktion (1) ausgerichtetes Abzugmesser (100) umfasst, wobei durch das Abzugmesser (100) eine Arbeitsebene (AE) der ersten Abziehbohle (10) gebildet ist,
**dadurch gekennzeichnet, dass**
die Abziehkonstruktion (1) mindestens eine zweite in Arbeitsrichtung (AR) der ersten Abziehbohle (10) vorgelagerte und von dieser (10) beabstandet angeordnete und im Wesentlichen parallel zu der ersten Abziehbohle (10) ausgerichtete zweite Abziehbohle (11) umfasst, dessen durch die zweite Abziehbohle (11) gebildete Arbeitsebene (AZ) unterhalb der Arbeitsebene (AE) der ersten Abziehbohle (10) angeordnet und/oder anordbar ist.

2. Abziehkonstruktion (1) nach Anspruch 1,
**dadurch gekennzeichnet, dass**
die zweite Abziehbohle (11) an der Abziehkonstruktion (1) höhenverstellbar aufgenommen ist.

3. Abziehkonstruktion (1) nach Anspruch 2,
**dadurch gekennzeichnet, dass**
an der Abziehkonstruktion (1) ein Höhenverstellelement (110) oder eine Führung vorgesehen ist, an dem/der die die zweite Abziehbohle (11) und/oder deren Halteorgane (111) höhenverstellbar angeordnet oder ausgebildet sind.

4. Abziehkonstruktion (1) nach einem der vorangegangenen Ansprüche,
die zweite Abziehbohle (11) an der Abziehkonstruktion (1) in und entgegen die Arbeitsrichtung (AR) schwenkbar aufgenommen ist.

5. Abziehkonstruktion (1) nach Anspruch 4,
**dadurch gekennzeichnet, dass**
die zweite Abziehbohle (11) an der Abziehkonstruktion (1) mittels mindestens einem in Arbeitsrichtung (AR) von zweiten Abziehbohle (11) beabstandet befestigten seil-, ketten- oder bandartigen Befestigungsmittel (12) in einer definierten Position fixiert ist.

6. Abziehkonstruktion (1) nach einem der vorangegangenen Ansprüche,
**dadurch gekennzeichnet, dass**
sie mindestens eine Einrichtung (13) zur Erzeugung einer Vibration oder einer Schwingung umfasst, mittels der die zweite Abziehbohle (11) an der Abziehkonstruktion (1) in mindestens eine quer zur Längsachse (LZA) der zweiten Abziehbohle (11) ausgerichtete Vibration oder Schwingung versetzbar ist.

7. Abziehkonstruktion (1) nach Anspruch 6,
**dadurch gekennzeichnet, dass**
die Einrichtung (13) pneumatisch oder hydraulisch ausgebildet Mittel zur Erzeugung einer Vibration oder einer Schwingung umfasst.

8. Abziehkonstruktion (1) nach Anspruch 6,
**dadurch gekennzeichnet, dass**
die Einrichtung (13) mindestens einen elektrischen Antrieb zur Erzeugung einer Vibration oder einer Schwingung umfasst.
